# EUROPÄISCHE PATENTSCHRIFT

(11) **EP 0 263 482 B1**
(45) Veröffentlichungstag und Bekanntmachung des Hinweises auf die Patenterteilung: **24.04.1991**
(21) Anmeldenummer: 87114565.2
(22) Anmeldetag: 06.10.1987
(51) Int. Cl.: D21F 1/00

(54) **Bespannung für den Blattbildungsteil einer Papiermaschine**
Fabric for the wet end of a paper-making machine
Toile pour la partie humide d'une machine à papier

(30) Priorität: 07.10.1986 DE 3634134
(43) Veröffentlichungstag der Anmeldung: 13.04.1988
(73) Patentinhaber: Hermann Wangner GmbH & Co. KG, D-72760 Reutlingen (DE)
(72) Erfinder: Borel, Georg, Dip.-Ing., D-7410 Reutlingen 1 (DE)
(74) Vertreter: Abitz, Walter, Dr.-Ing.

(56) Entgegenhaltungen:
- FR-A- 2 361 502

## Beschreibung

Die Erfindung betrifft eine Bespannung für den Blattbildungsteil einer Papiermaschine mit einem doppellagigen oder mehrlagigen Gewebe aus miteinander verwobenen Längsfäden und Querfäden und mit zusätzlichen, auf der Papierseite flottierenden Querfäden.

Papiermaschinenbespannungen mit zusätzlichen, auf der Papierseite flottierenden Querfäden sind aus US-A-4,182,381 und 4,281,688 und aus EP-A-85 363 bekannt. Nach US-A-4,182,381 soll durch die zusätzlichen Querfäden die Abnutzung insbesondere im Bereich einer Stecknaht vermindert werden. Nach US-A-4,281,688 werden die Querfäden so eingewoben, daß sich auf der Papierseite und auf der Laufseite gleichlange Flottierungen ergeben, wodurch ein Einrollen der Ränder verhindert werden soll.

Nach EP-A-85 363 soll durch die zusätzlichen, auf der Papierseite flottierenden Querfäden die Blattabnahme verbessert, die Markierungsgefahr verringert und die Durchlässigkeit vergrößert werden. Die zusätzlichen Querfäden werden dabei so eingewoben, daß sie möglichst wenig abgekröpft werden. Dadurch stehen sie jedoch auf der Papierseite soweit vor, daß sie die Blattbildung stören. Bei der Reinigung des Gewebes durch Hochdruckwasserstrahlen werden herausstehende Fäden häufig zerstört.

Der Erfindung liegt die Aufgabe zugrunde, eine Bespannung der eingangs genannten Art für den Blattbildungsbereich einer Papiermaschine zu schaffen, bei der die Gefahr einer Zerstörung von Querfäden bei der Reinigung mit Hochdruckwasserstrahlen vermindert ist.

Diese Aufgabe wird dadurch gelöst, daß die zusätzlichen, auf der Papierseite flottierenden Querfäden unterhalb der Ebene eingebunden sind, die durch die Querfäden der Papierseite gebildet wird.

Vorzugsweise werden die zusätzlichen, flottierenden Querfäden so tief abgebunden, daß ihr gesamter Querschnitt an der Abbindestelle tiefer liegt als die normalen, an der Bildung der Papierseite beteiligten Querfäden an ihrer tiefsten Stelle. Voraussetzung für die tiefe Einbindung der zusätzlichen Querfäden ist dabei im allgemeinen, daß der zusätzliche Querfaden von einem Längsfaden in dem Sinne umschlungen wird, daß zumindest ein Teil der die zusätzlichen Querfäden einbindenden Längsfäden unter einem oder beiden der danebenliegenden Querfäden der Papierseite verläuft. Vorzugsweise bestehen die zusätzlichen, flottierenden Querfäden aus besonders weichem, dehnungsfreudigem Material.

Die Bespannung kann flach oder endlos gewebt sein. Wie üblich bestehen die Fäden aus Kunststoff-Monofilen, wobei für die Längsfäden im allgemeinen ein Material mit höherem Elastizitätsmodul gewählt wird als für die Querfäden. Insbesondere bei endloser Webart können die Fäden auch aus Kunststoff-Multifilamenten bestehen. Die zusätzlichen, flottierenden Querfäden haben vorzugsweise einen kleineren Durchmesser als die normalen Querfäden.

Ausführungsbeispiele der Erfindung werden nachfolgend anhand der Zeichnung erläutert. Es zeigen:
- Fig. 1: bis 4 verschiedene Ausführungsbeispiele der Erfindung im Querschnitt entlang eines zusätzlichen Querfadens, wobei in den Figuren 2 und 4 nur der Verlauf des zusätzlichen Querfadens dargestellt ist;
- Fig. 5: das Webbild von Beispiel 1, wobei der Pfeil die Laufrichtung der Kett- oder Längsfäden angibt, die schwarzausgefüllten Kästchen bedeuten, daß die Kette auf der Papierseite sichtbar ist, an den übrigen Kreuzungspunkten auf der Papierseite die Schuß- oder Querfäden sichtbar sind und das Kreuz in einigen der Kästchen wiederum angibt, daß die Kette auf der Laufseite sichtbar ist, also unter einem Schußdrahtpaar verläuft, und
- Fig. 6: den Verlauf des Längsfadens in Beispiel 1.

Fig. 1 zeigt im Querschnitt ein doppellagiges, achtschäftiges Gewebe. Unter doppellagigem Gewebe wird hierbei ein Gewebe verstan den, das zwei Lagen von Querfäden enthält, die mit einem einzigen System von Längsfäden verwoben sind. Die Oberseite oder Papierseite des Gewebes wird durch miteinander verwobene Längsfäden 1 und obere Querfäden 2 gebildet. Jedem oberem Querfaden 2 ist ein unterer Querfaden 5 zugeordnet, so daß die Querfäden paarweise angeordnet sind. Die Langsfäden 1 sind auch mit den unteren Querfäden 5 verwoben. Die unteren Querfäden 5 haben sehr lange, nach unten vorstehende Flottierungen, die die Laufseite der Papiermaschinenbespannung bilden. Da die unteren Querfäden 5 besonders stark dem Abrieb ausgesetzt sind, haben sie zweckmäßig einen größeren Durchmesser als die oberen Querfäden 2 und bestehen teilweise aus besonders abriebfestem Material, z B. Polyamid und Polyester im Wechsel.

Da die Längsfäden 1 sowohl mit den oberen Querfäden 2 als auch mit den unteren Querfäden 5 abbinden, verlaufen sie teils auf der Papierseite, teils auf der Laufseite des Gewebes. Zwischen den Stellen, an denen die Längsfäden 1 mit den oberen und unteren Querfäden 2 und 5 verwoben sind, binden sie auch zusätzliche Querfäden 3 ab. Die Querfäden 3 verlaufen, abgesehen von den Abbindestellen mit den Längsfäden 1 auf der Papierseite des Gewebes. Sie bilden dabei lange Flottungen.

Das Ausführungsbeispiel von Fig. 1 besitzt eine achtschäftige Bindung, wobei jeder Bindungsrapport acht Längsfäden und sechzehn normale Querfäden 2, 5 und acht zusätzliche Querfäden 3 enthält. Die Flottungen der zusätzlichen Querfäden 3 erstrecken sich dabei über sechs Längsfäden 1.

Bei manchen Bindungsmustern kann es vorkommen, daß der tief im Gewebe eingebundene zusätzliche Querfaden 3 seitlich aus der Maschenmitte herausgedrickt wird. Bei dem Ausführungsbeispiel von Fig. 2 wird dies dadurch verhindert, daß der zusätzliche Querfaden 3 an jeder seiner Abbindestellen von zwei Längsfäden 1 umschlungen wird. Dabei erstreckt sich die Flottung der Querfäden 3 jeweils über fünf Längsfäden 1.

Bei dem Ausführungsbeispiel von Fig. 3 hat das Grundgewebe, d.h., das Bindungsmuster der Längsfäden 1 und der oberen und unteren Querfäden 2, 5 eine siebenschäftige Struktur. Die zusätzlichen Querfäden 3 sind jedoch nur mit jedem vierzehnten Längsfaden 1 verwoben, d.h., sie sind nur in jedem zweiten Rapport des Grundgewebes abgebunden.

Das Ausführungsbeispiel von Fig. 4 stimmt bezüglich des Grundgewebes mit dem von Fig. 3 überein. Die zusätzlichen Querfäden 3 haben jedoch Flottierungen von abwechselnd vier und sechs Längsfäden 1. Durch die uneinheitliche Länge der Flottierungen der zusätzlichen Querfäden 3 werden die Markierungseigenschaften verbessert. Die uneinheitliche Länge der Flottierungen ergibt sich dadurch, daß die zusätzlichen Querfäden 3 abwechselnd mit anders verlaufenden Längsfäden 1 abbinden, also z.B. abwechselnd mit dem ersten und dem zweiten Längsfaden eines Rapportes.

Die nachfolgenden Beispiele 1 und 2 betreffen eine offen gewebte Bespannung für den Blattbildungsteil einer Papiermaschine, so daß die Längsfäden von der Kette und die Querfäden vom Schuß gebildet werden.

### Beispiel 1:

Das Grundgewebe ist doppellagig in achtschäftiger Bindung. Kettverlauf: Der Kettdraht 1 wird über zwei Schußpaare 2, 5 geführt, dann zwischen zwei Schußpaaren 2, 5, unter einem Schußpaar 2, 5 und schließlich zwischen drei Schußpaaren 2, 5, kommt wieder auf Papierseite und wiederholt den Rapport (s. Fig. 6). Die Flottungen der Kette 1 auf der Papierseite haben eine achtschäftige Atlasverteilung (siehe Fig. 5).

Das Gewebe wurde mit einer Kettdichte von 38 Drähten/cm gewoben. Nach dem Fixieren verdichtet sich die Kettzahl durch den Querschrumpf des Gewebes auf 42 Drähte/cm. Die Kette ist aus monofilem Polyester, ⌀ 0,30 mm. Das Material ist längsstabil, d.h., hat hohen Elastizitätsmodul.

Die Schußdrähte der oberen Lage haben eine Dichte von 14 Drähten/cm beim Weben. Nach dem Fixieren hat das Gewebe 13,5 Schußdrähte /cm. Der Schußdurchmesser ist 0,30 mm. Das ist Material Polyester-Monofil Type Trevira 900, eine weiche Drahtqualität entsprechend einer Dehnung von 23,4 % bei 27 cN/tex.

Die Schußdrähte 5 der Laufseite werden so gewoben, daß sie präzise unter den Schußdrähten 2 der oberen Lage liegen. Wechselweise sind es Polyester-Monofile, ⌀ 0,32 mm, aus derselben Type wie der Schuß der oberen Lage und aus Polyamidmonofil, gleichfalls ⌀ 0,32 mm der Type Pa 6.6.

Zur Unterteilung der Maschenöffnung sind in die obere Lage zusätzlich Schußdrähte 3 aus Polyester-Monofil, ⌀ 0,15 mm derselben weichen Drahttype Trevira 900 wie die übrigen Schußdrähte, eingewoben. Der Verlauf des zusätzlichen Schußdrahtes 3 entspricht der Figur 1, d.h. der Zusatzschuß verläuft jeweils über sechs Kettdrähte 1 und unter zwei Kettdrähte 1. An der Anbindestelle liegt der Zusatzschußdraht 3 in der Ebene der unteren Schußdrähte 5.

Das fixierte Gewebe hat 0,6 % Dehnung bei einer Belastung von 100 N/cm und eine Luftdurchlässigkeit von 8000 m³/m²/h. Auf der Papierseite liegen die Kettflottungen und die Flottungen des normalen Schußdrahtes 2 und des Zusatzschusses 3 in einer Ebene. Auf der Laufseite sind die Schußdrähte 5 15,5/100 mm tiefer als die Kettabkröpfung. Das bedeutet, daß das Gewebe ein Schußläufer ist. Erst, wenn 15,5/100 mm Dicke verbraucht werden, kommt der unterste Teil der Kettfäden zum ersten Mal in Berührung mit der Papiermaschine. D.h., die Abnützung der Kettfäden beginnt erst zu diesem Zeitpunkt. Wie die Figur 1 es zeigt, liegt die Abbindestelle des Zusatzschusses 3 so weit im Siebinneren versteckt, daß der Zusatzschuß, obwohl er tief unten abgebunden wurde, vom Abrieb nicht berührt wird.

Dieses achtschäftige doppellagige Sieb wird für die Herstellung von Karton eingesetzt. Wegen des hohen Retentionsvermögens ist das Sieb gleichfalls bei der Herstellung von Verpackungspapier und ähnlicher schwergewichtiger Papiersorten für den Verpackungsbereich vorteilhaft.

### Beispiel 2:

Das Gewebe ist 14schäftig und die Kette 1 verläuft über zwei Schußpaare 2, 5 zwischen einem Schußpaar 2, 5, unter einem Schußpaar 2, 5 und zwischen drei Schußpaaren 2, 5. Die Papierseite hat 7schäftige Atlasverteilung der Kettflottungen. Bei der Kette 1 werden 54 Drähte/cm beim Weben gezählt, nach dem Thermofixieren sind es 60 Drähte/cm. Die Kettdrähte bestehen aus Polyester-Monofil, ⌀ 0,17 mm, und sind aus einer längsstabilen Drahtqualität mit hohem Elastizitätsmodul. Die Schußdrähte 2 der oberen Lage sind aus Polyester-Monofil, ⌀ 0,17 mm, Type Trevira 901, und haben einen mittleren Elastizitätsmodul (Dehnung 19 % bei einer Belastung von 27 cN/tex). Verwoben werden 19 Schußdrähte/cm, im fertigen Sieb werden 17,5 cm normale Schußdrähte gezählt.

Auf der Laufseite hat das Sieb beim Weben 19 Schußdrähte 5, ⌀ 0,20 mm, die Hälfte aus Polyester, weiche Qualität Type 900 (23,4 % Dehnung bei einer Belastung von 27 cN/tex), die andere Hälfte aus Polyamid Type 6.6.

Zwischen jedem normalen Schußpaar wird ein Zusatzschuß mit 14schäftigen Drahtverlauf lt. Figur 3 eingewoben. Der Zusatzschuß ist gleichfalls aus Polyester, der weichen Type 900, und hat einen Durchmesser von 0,12 mm. Die Struktur des Grundgewebes ist eigentlich 7schäftig, die Zusatzschußdrähte werden nicht nach jedem 7schäftigen Rapport durch die Kette eingebunden, sondern erst nach jedem 14. Kettdraht.

Auf der Papierseite liegen die Kettdrähte, die Schußdrähte und die Zusatzschußdrähte alle in einer Ebene. Auf der Laufseite ist der Schuß in bezug auf Kette 9/100 mm tiefer, d.h. das Sieb ist ein Schußläufer.

Das Sieb lt. Beispiel 2 hat eine feinstrukturierte Oberflächenstruktur, es wird vorwiegend für markierungsempfindliche Schreib- und Druckpapiere eingesetzt.

## Patentansprüche

1. Bespannung für den Blattbildungsteil einer Papiermaschine, mit einem doppel- oder mehrlagigen Gewebe au s miteinander verwobenen Längs- und Querfäden und mit zusätzlichen, auf der Papierseite flottierenden Querfäden, dadurch **gekennzeichnet,** daß die zusätzlichen Querfäden (3) in einer Ebene eingebunden sind, die unterhalb der Ebene liegt, die durch die Querfäden (2) der Papierseite gebildet wird.

2. Bespannung nach Anspruch 1, dadurch **gekennzeichnet,** daß die zusätzlichen Querfäden (3) durch die Längsfäden (1) so tief abgebunden werden, daß der gesamte Querschnitt der zusätzlichen Querfäden (3) an der Abbindestelle tiefer liegt als die an der Bildung der Papierseite beteiligten normalen Schußfäden (2) an ihrer tiefsten Stelle.

3. Bespannung nach Anspruch 1 oder 2, dadurch **gekennzeichnet,** daß die zusätzlichen Querfäden (1) einen kleineren Durchmesser aufweisen als die normalen Querfäden (2).

4. Bespannung nach einem der Ansprüche 1 bis 3, dadurch **gekennzeichnet,** daß die zusätzlichen Querfäden (3) aus einem Material mit dem gleichen oder einem geringeren Elastizitätsmodul als die normalen Querfäden (2) bestehen.

## Claims

1. A clothing for the sheet forming section of a papermaking machine comprising a double-layer or multi-layer fabric of conventional longitudinal and transverse threads interwoven in a repeating weave pattern, and additional transverse threads floating on the paper side,
**characterized**
in that the additional transverse threads (3) have a greater repeat length than the ordinary transverse threads (2), and
in that the additional transverse threads (3) alternately float in one weave repeat on the paper side, and in the next weave repeat they extend in the fabric interior.

2. Clothing according to claim 1, **characterized** in that the additional transverse threads (3) are interwoven in pairs, and one each (3a) of the additional transverse threads of a pair floats on the paper side, while the other transverse thread (3b) of said pair extends in the fabric interior, and the course of the two additional transverse threads is exchanged after each weave repeat.

3. Clothing according to claim 1 or 2, **characterized** in that the additional transverse threads (3) have a smaller diameter than the ordinary transverse threads (2) on the paper side (4).

4. Clothing according to any one of claims 1 to 3, **characterized** in that the additional transverse threads (3) consist of a material having an elastic modulus equal to or lower than the ordinary transverse threads (2) on the paper side (4).

## Revendications

1. Entoilage pour la partie de formation de feuille d'une machine à papier, comprenant une toile double-couche ou multicouche formée de fils longitudinaux normaux et de fils transversaux normaux, qui sont entrelacés suivant un rapport d'armure se répétant, et des fils transversaux additionnels flottant sur la face papier, caractérisé en ce que ces fils transversaux additionnels (3) ont une longueur du rapport d'armure plus grande que les fils transversaux normaux (2) et en ce que, alternativement, ils flottent sur la face papier dans un rapport d'armure et s'étendent à l'intérieur de la toile dans le rapport d'armure suivant.

2. Entoilage suivant la revendication 1, caractérisé en ce que les fils transversaux additionnels (3) sont entrelacés par paires et en ce que l'un (3a) des fils transversaux additionnels de chaque paire flotte sur la face papier et l'autre fil transversal (3b) de cette paire s'étend à l'intérieur de la toile, ces deux fils transversaux additionnels échangeant leur tracé après chaque rapport d'armure.

3. Entoilage suivant la revendication 1 ou 2, caractérisé en ce que les fils transversaux additionnels (3) ont un diamètre plus petit que les fils transversaux normaux (2) de la face papier (4).

4. Entoilage suivant l'une des revendications 1 à 3, caractérisé en ce que les fils transversaux additionnels (3) sont en une matière possédant le même module d'élasticité, ou un module d'élasticité plus faible, que les fils transversaux normaux (2) de la face papier (4).
